# EUROPÄISCHE PATENTSCHRIFT

(11) **EP 0 183 953 B1**
(45) Veröffentlichungstag und Bekanntmachung des Hinweises auf die Patenterteilung: **05.04.1989**
(21) Anmeldenummer: 85113296.9
(22) Anmeldetag: 19.10.1985
(51) Int. Cl.: E06B 9/10

(54) **Aussenrolladen und Verfahren zu seiner Montage**
Outside roller shutter and method of mounting same
Volet à rouleau extérieur et procédé pour son montage

(30) Priorität: 01.12.1984 DE 3443931
(43) Veröffentlichungstag der Anmeldung: 11.06.1986
(73) Patentinhaber: Besler, Armin, D-4630 Bochum (DE)
(72) Erfinder: Besler, Armin, D-4630 Bochum (DE)
(74) Vertreter: Henfling, Fritz, Dipl.-Ing.

(56) Entgegenhaltungen:
- DE-A- 1 784 255
- DE-U- 1 965 396
- DE-U- 8 435 301
- US-A- 4 399 855

## Beschreibung

Die Erfindung betrifft einen Außenrolladen der im Oberbegriff des Patentanspruches 1 umrissenen Gattung und ein Verfahren zu seiner Montage.

Außenrolläden sind Rolläden, die in der Regel von der Außen- bzw. Wetterseite her installiert werden. Sie sind dann im allgemeinen auch nur von außen her zugänglich. Reparaturen und Umrüstungen, wie sie im Zuge von Maßnahmen für die Wärmedämmung und Schallisolierung erforderlich werden, gestalten sich bei den bekannten Außenrolläden, bei denen die Installation sowohl des Rolladenkastens als auch der im Rolladenkasten unterzubringenden Rolladen-Gurteinheit über Kopf der Rolladenführungen erfolgt, schwierig. Zumal bei Fenstern mit größeren Abmessungen werden hierfür in aller Regel zwei Monteure benötigt.

Ausgehend vom im Vorausgehenden umrissenen Stand der Technik liegt der Erfindung die Aufgabe zugrunde, solche Außenrolläden so auszugestalten, daß sie sich leichter installieren lassen sowie die Rolladen-Gurteinheit sich im bedarfsfall dann auch leichter auswechseln läßt.

Die Aufgabe wird erfindungsgemäß mit einem Außenrolladen der eingangs umrissenen Gattung gelöst, bei dem die aus einem rechteckigen, mit einem von der Innenseite der Fensteröffnung her zugänglichen Rücksprung für den Rolladen versehenen Profil bestehenden Rolladenführungsleisten mit einer sich über die Länge der Leisten erstreckenden, von der Wetterseite her zugänglichen Aufnahme versehen sind, in denen sich jeweils eine der jeweiligen Wange des Rolladenkastens zugeordnete Montagehilfe senkrecht zur Leiste unlösbar führt, mit denen der Rolladenkasten am Fenster mit der Maßgabe der Verlagerbarkeit des in Einbauhöhe befindlichen Rolladenkastens über die Rolladenführungsleiste bis zum Fluchten des im Boden des Rolladenkastens befindlichen Rolladenaustrittsschlitzes mit den Rolladenführungen in den Rolladenführungsleisten überhebbar ist.

Die Rolladenführungsleisten mit den ihnen zugeordneten Montagehilfen werden zunächst an den Leibungen der Fensteröffnung oder angrenzend an die Leibungen an der Außenwand angeschlagen. Sodann wird der Rolladenkasten - in der Regel mit bereits in ihm enthaltener Rolladen-Gurteinheit - auf die auf der Brüstung des Fensters aufsitzenden Montageplatten montiert. Daraufhin wird der Rolladenkasten sich mit den Montagehilfen in den Rolladenführungsleisten führend über die Rolladenführungsleisten überhoben und den jeweiligen Einbauverhältnissen entsprechend über die Rolladenführungsleisten bzw. in den Freiraum zwischen Rolladenführungsleisten und Fenstersturz überführt, bis der Rolladenaustrittsschlitz im Boden des Rolladenkastens mit den Führungen in den Rolladenführungsleisten fluchtet. Die bleibende Fixierung des Rolladenkastens in seiner Einbauendlage erfolgt hierbei einerseits durch seine Festlegung gegenüber den Montagehilfen und andererseits durch die Festlegung der Montagehilfen gegenüber den Rolladenführungsleisten. Diese Art und Weise der Montage bzw. Installation läßt sich ohne weiteres von einem Monteur durchführen.

Das Grundprinzip läßt verschiedene Lösungsmöglichkeiten zu, die in den Unteransprüchen und in den in der Zeichnungsbeschreibung abgehandelten Ausführungsformen erläutert sind. Verschiedene Lösungswege bei Beibehaltung des Grundprinzips sind im übrigen bei voneinander abweichenden Zuordnungen des Rolladenkastens zum Fenster erforderlich, wie sich das ebenfalls aus der Zeichnungsbeschreibung ergibt. Wenn das Grundprinzip auch in erster Linie auf einen von außen einzubauenden Rolladenkasten abhebt, schließt das im speziellen Fall die Anwendung des Prinzips - Einbau des bestandteil eines Außenrolladen bildenden Rolladenkastens mit Hilfe von sich an den Rolladenführungsleisten führenden Montagehilfen - auf einen von innen einzubauenden Rolladenkasten nicht aus.

In der Zeichnung ist die Erfindung anhand von Ausführungsbeispielen weitergehend erläutert. Es zeigen :
Figur 1 eine erste Version des neuen Außenrolladens in schaubildlicher Darstellung, der Rolladenkasten in verschiedenen Montagepositionen,
Figur 2 den Ausschnitt 11 in Figur 1 in größerem Maßstab ohne den Rolladenkasten,
Figur 3 den Ausschnitt 111 in Figur 1 in größerem Maßstab ohne den Rolladenkasten,
Figuren 4 und 5 Horizontalschnitte durch unterschiedlich ausgebildete Rolladenführungsleisten mit ihnen zugeordneter Montageplatte,
Figuren 6 bis 11 verschiedene Ausführungsformen der Montageplatte in schaubildlicher Ansicht,
Figur 12 eine weitere Ausführungsform des Außenrolladens in schaubildlicher Ansicht, der Rolladenkasten in zwei verschiedenen Montagepositionen,
Figuren 13 bis 18 verschiedene Profile für die Rolladenführungsleisten sowie verschiedene Zuordnungsmöglichkeiten der Montageplatte zur Rolladenführungsleiste wiedergebenden Horizontalschnitte für die Ausführungsform des Außenrolladen nach Figur 12,
Figur 19 einen Horizontalschnitt durch eine Rolladenführungsleiste mit ihr zugeordneter Montageplatte für die Ausführungsform des Außenrolladens nach Figur 12 in spezieller Einbauweise,
Figuren 20 und 21 eine weitere Ausführungsform des Außenrolladens, abgebrochen, in schaubildlicher Darstellung und in einem Horizontalschnitt,
Figuren 22 und 23 eine Ausgestaltung des Außenrolladens nach den Figuren 20 und 21, abgebrochen, in schaubildlicher Darstellung und in einem Horizontalschnitt.

In Figur 1 sind mit 11 und 12 die an den nicht dargestellten Fensterleibungen bzw. angrenzend an die Fensteröffnung an der Außenwand angeschlagenen (13) Führungsleisten für den Rolladen bezeichnet. Die Rolladenführung ist beispielsweise in der in Figur 3 abgebrochen dargestellten Rolladenführungsleiste 11 erkennbar, sie ist dort mit 111 bezeichnet. Beide Rolladenführungsleisten 11 und 12 sind auf der Wetterseite mit einem sich über ihre Länge erstreckenden Schlitz 112 bzw. 122 versehen. Beispielsweise in dem Schlitz 112 in der Rolladenführungsleiste 11 führt sich die Montageplatte 14, in der in Figur 2 dargestellten Lage heb- und senkbar (Doppelpfeil A in Figur 1) in der Rolladenführungsleiste 11 mit dem Schwert 141. Ein am freien Ende des Schwertes 141 vorgesehener Nocken 142 verhindert das Herausrutschen der Montageplatte 14 aus der Rolladenführungsleiste 11. Ein weiterer, oberhalb des Nockens 142 am Führungsschwert 141 vorgesehener Nocken 143 dient der Schwenkbereichsbegrenzung (Doppelpfeil B in Figur 2) der Montageplatte 14. Die der Rolladenführungsleiste 12 zugeordnete Montageplatte 16 ist in entsprechender Weise ausgebildet. Bei aus den Rolladenführungsleisten 11, 12 heraus verschwenkten und gegen die Fensterbrüstung abgesenkten Montageplatten 14 und 16 wird diesen der Rolladenkasten 17 mit bereits in ihm untergebrachter Rolladen-Gurteinheit zugeordnet und daran befestigt (18). Anschließend wird der sich mit den Montageplatten 14 und 16 in den Rolladenführungsleisten 11 und 12 führende Rolladenkasten 17 in Richtung auf den Fenstersturz hin überhoben (Pfeil A' in Figur 1) und in den Freiraum zwischen Sturz und Rolladenführungen 11, 12 hinein verschwenkt (Pfeil B' in Figur 1) sowie der danach auf den Rolladenführungen 11, 12 aufsitzende Rolladenkasten 17 mittelbar über die Montageplatten 14, 16 an den Rolladenführungsleisten 11, 12 fixiert. Letzteres kann in der Weise geschehen, daß in Richtung des Pfeiles C in Figur 3 Schrauben durch die jeweilige Rolladenführungsleiste und das Bestandteil der Montageplatte bildende Führungsschwert gezogen werden (z. B. 19) oder aber dadurch, daß eine sich in Richtung des Pfeiles C' durch eine von der Montageplatte ausgehende Befestigungslasche 146 erstreckende Befestigungsschraube (z. B. 19') in die Rolladenführungsleiste gezogen wird.

Figur 4 verdeutlicht die Funktionen der auf dem Bestandteil der Montageplatte 14 bildenden Führungsschwert 141 angeordneten Nocken, nämlich des die Entnahmesperre bildenden Nocken 142 und des Nockens 143 für die Schwenkbereichsbegrenzung. Der am freien Ende des Führungsschwertes 141 sitzende Nocken 142 verhindert ersichtlich ein Lösen der Montageplatte 14 aus der Rolladenführungsleiste 11 durch Herausrutschen bzw. -ziehen im Sinne des Pfeiles D in Figur 4. Der im Abstand vom Nocken 142 oberhalb dieses Nockens, in der Vertikalen zurückversetzt angeordneten Nocken 143 begrenzt durch Auflaufen auf die wetterseitige Wandung der Rolladenführungsleiste 11 die Schwenkbewegung der Montageplatte 14 in die Bildebene hinein in die in Figur 2 dargestellte Position. Figur 5 zeigt ein leicht abgewandeltes Profil 11' der Rolladenführungsleiste.

Die Figuren 6 bis 8 zeigen verschiedene Ausgestaltungen der Montageplatte für einen Außenrolladen entsprechend den Figuren 1 bis 5. Wie aus Figur 8 ersichtlich ist, können anstelle der als Entnahmesperre und als Schwenkbereichsbegrenzung dienenden Nocken auch ausgestanzte, abgebogene Randteile des Führungsschwertes vorgesehen sein. Ist das als Entnahmesperre dienende ausgestanzte und abgebogene Randteil des Führungsschwertes hinreichend lang, erfüllt es gleichzeitig die Funktion der Schwenkbereichsbegrenzung (Figur 10).

Die Montageplatten (z. B. 14) sind zweckmäßiger Weise mit Konsolen 144 versehen, auf denen der im übrigen mit durch Befestigungslöcher 147 in den Montageplatten in die Bestandteil des Rolladenkastens 17 bildenden Wangen gezogenen Befestigungsschrauben 18 fixierte Rolladenkasten aufsitzt. Nach einer abgewandelten Ausführungsform (Figur 11) tritt an die Stelle der Montageplatte eine Konsole mit Arretierungsnocken, die sich in entsprechenden Ausnehmungen im Boden des Rolladenkastens einfügen. Der Rolladenkasten wird dann selbstredend mit den Konsolen verschraubt (1141).

Die im Vorausgehenden beschriebene Ausführungsform des Außenrolladens setzt einen hinreichenden Freiraum zwischen dem Sturz und den Rolladenführungsleisten voraus, der größer sein muß als die Höhe des Rolladenkastens. Ist der Freiraum zwischen Sturz und Rolladenführungsleisten so knapp bemessen, daß ein Verschwenken des Rolladenkastens in die Einbaulage (Pfeil B' in Figur 1) nicht möglich ist, kann auf eine Lösung zurückgegriffen werden, bei der die Montageplatte sich unverschwenkbar an der Rolladenführungsleiste führt und der Rolladenkasten mit sich in den von den Montageplatten ausgehenden, sich in der Horizontalen erstreckenden, den Rolladenkasten unterfangenden Konsolen befindlichen Langlöchern führenden Befestigungsschrauben zunächst vorübergehend und schließlich in Einbauendlage bleibend fixiert wird, wie das in Figur 12 angedeutet ist.

In Figur 12 sind mit 21 und 22 die an den Fensterleibungen angeschlagenen Rolladenführungsleisten bezeichnet. In den Rolladenführungsleisten 21, 22 führen sich die Montageplatten 24, 26, beispielsweise die Montageplatte 24 mit ihrem rückwärtigen, insoweit durch Ausklinken von der Konsole befreiten Bereich einschließlich des davon ausgehenden Führungsschwertes 241 sich durch den jeweiligen Führungsschlitz 212 bzw. 222 erstreckend in der Aufnahme 214 in der Rolladenführungsleiste 21 im Sinne des Doppelpfeiles E in Figur 12 heb- und senkbar. Der bei gegen die Fensterbrüstung abgesenkten Montageplatten 24, 26 sich auf den Bestandteil der Montageplatten 24, 26 bildenden Konsolen. z. B. 244, abstützend zwischen die Montageplatten 24. 26 eingefügte Rolladenkasten 27 wird zunächst nach vorn verlagert an den Konsolen, z. B. an der Konsole 244, mittels durch das Langloch 2441 gezogener Schrauben 28 befestigt. Anschließend wird der Rolladenkasten 27 im Sinne des Pfeiles E' sich an den Rolladenführungsleisten 21, 22 mit dem Bestandteil der Montageplatten 21, 22 bildenden Führungsschwert, z. B. 241, führend, auf das Einbauniveau überhoben. Sodann werden die Montageplatten 24, 26 mit den Rolladenführungsleisten 21, 22 verschraubt (246, 29). Danach wird die provisorische Befestigung des Rolladenkastens 27 auf den Konsolen, z. B. 244, gelockert und der Rolladenkasten 27 im Sinne des Pfeiles F in Figur 12 über die Rolladenführungsleisten 21, 22 verlagert, bis der Rolladenaustrittsschlitz im Boden des Rolladenkastens 27 mit den Rolladenführungen 211, 221 in den Rolladenführungsleisten 21, 22 fluchtet. Der Verlauf der Rückwand des Rolladenkastens 27 in Einbauendlage ist durch die Linie H in Figur 12 angedeutet. In dieser Position wird der Rolladenkasten 27 schließlich bleibend auf den Bestandteil der Montageplatten 24, 26 bildenden Konsolen, durch Festziehen der sich durch die Langlöcher, z. B. 2441, erstreckenden Schrauben 28' befestigt.

Figur 13 gibt einen Horizontalschnitt durch die Bestandteil der Ausführungsform nach Figur 12 bildende Rolladenführungsleiste 21 mit ihr zugeordneter Montagehilfe 24 wieder. Die in Figur 13 eingetragenen Bezugsziffern entsprechen den in Figur 12 verwendeten Bezugsziffern.

In den Figuren 14 bis 17 sind weitere Möglichkeiten der Ausbildung der Entnahmesperre für die Montageplatte bzw. -hilfe aus der Rolladenführungsleiste wiedergegeben.

Figur 18 gibt ein die Rolladenführungsleiste bildendes Kunststoffhohlprofil wieder, was durch ein Metallprofil ausgesteift bzw. verstärkt ist.

In Figur 19 ist eine Lösung wiedergegeben, bei der ein vom Innern her einzubauender Rolladenkasten sich in Einbauendlage nach Art eines Vorbaus vor der Außenwand befindet. Die Fensteröffnung in der Außenwand G ist hierbei durch den Pfeil H angedeutet. Die Rolladenführungsleisten, z. B. 31, sind an der Leibung bzw. der Außenwand G befestigt über über die Außenwand G vorspringende Leistenhalter 33. An den Rolladenführungsleisten, z. B. 31, führen sich in äquivalenter Weise zu den für den Einbau des Rolladenkastens von außen entwickelten Lösungen den Rolladenkasten an den Stirnseiten einfassende, sich in diesem Fall nach innen erstreckende Montageplatten, z. B. 34, auf deren Konsolen 344 der Rolladenkasten aufsitzend in der Einbauausgangslage im Sinne des Pfeiles I verlagert, darauf provisorisch befestigt (3441/38) nach dem Überheben auf das Einbauniveau und bei gelockerter Befestigung gegen die Rolladenführungsleisten, z. B. 31, im Sinne des Pfeiles I' bis zum Fluchten des Rolladenaustrittsschlitzes im Boden des Rolladenkastens mit der Rolladenführung, z. B. 311, in der Rolladenführungsleiste verlagert bleibend fixiert werden (3441/38').

Die Figuren 20 und 21 geben eine Ausführungsform der neuen Einbauweise für einen Außenrolladen wieder, bei der die Frontwand des Rolladenkastens im Einbauendzustand mit der Wetterseite der Rolladenführungsleisten fluchtet. Auch in diesem Fall ist wieder eine sich in einer von der Wetterseite her durch einen Schlitz 412 zugängliche Aufnahme in der Rolladenführungsleiste, z. B. 41, und eine sich in der Rolladenführungsleiste mit dem Endbereich 4411 ihres Steges 441 heb-und senkbar (Doppelpfeil K) führende Montagehilfe ingestalt einer Konsole 444 vorgesehen. Eine Entnahmesperre 442 im hinteren Breich 4411 des Führungssteges 441 verhindert das vollständige Lösen der Montagehilfe 444 aus der Rolladenführungsleiste 41 beim Verlagern der Montagehilfen in Richtung des Pfeiles L in Figur 20, ermöglicht gleichwohl das Abkippen der Montagehilfen (Pfeil M). Den abgekippten, gegen die Fensterbrüstung abgesenkten Montagehilfen, z. B. 444, wird der einzubauende Rolladenkasten 47 von vornherein bleibend zugeordnet (48) und der Rolladenkasten sodann sich mit den sich in den Rolladenführungsleisten führenden Montagehilfen, z. B. 444, an den Rolladenführungsleisten, z. B. 41, führend zum oberen Ende der Rolladenführungsleisten hin überhoben (Pfeil K'), der Rolladenkasten sodann in die Einbaulage verschwenkt (Pfeil M') und der Rolladenkasten 47 zusammen mit den Montagehilfen, z. B. 444, danach im Sinne des Pfeiles L' in die Einbauendlage überführt, in der der Rolladenaustrittsschlitz im Boden des Rolladenkastens mit den Rolladenführungen, z. B. 411, in den Rolladenführungsleisten fluchtet. Die Verlagerung der Montagehilfen, z. B. 444, im Sinne des Pfeiles L' wird dadurch ermöglicht, daß die Rückseite der Aufnahmen 414 für die Montagehilfen in den Rolladenführungsleisten im oberen Endbereich ausgeklinkt wird (416), sodaß sie in diesem Bereich durchgängig für den Bestandteil der Montagehilfen, z. B. 444, bildenden Steg 441 und die dem Steg 441 zugeordnete Entnahmesperre 442 wird. Abschließend wird die in Einbauendlage des Rolladenkastens 417 befindliche Montagehilfe, z. B. 444, an den Rolladenführungsleisten, z. B. 41, bleibend fixiert (49).

Falls von vornherein eine Zuordnung des Rolladenkastens in Einbaulage zu den Montagehilfen entsprechend der Lösung nach den Figuren 20 und 21 erwünscht oder erforderlich sein sollte. läßt sich das in der in den Figuren 22 und 23 angedeuteten Weise realisieren. Hierbei ist eine vom freien Ende der Montagehilfe 644 bzw. des Bestandteil der Montagehilfe bildenden Führungssteges 641 ausgehende, am Führungssteg 641 verschwenkbar aufgehängte Stütze 645 vorgesehen, deren freies Ende sich den Führungsschlitz 612 in der Rolladenführungsleiste 61 durchdringend in der Aufnahme in der Rolladenführungsleiste 61 aufgrund der ihr zugeordneten Entnahmesperre 6451 unlösbar führt. Die Einbaulage des Rolladenkastens wird hierbei durch eine zwischen die sich in der Horizontalen erstreckenden Montagehilfen, z. B. 644, und die den Montagehilfen zugeordneten Stützen 645 eingefügte Spreize 6452 sichergestellt, die nach dem Überheben des Rolladenkastens auf das Einbauniveau wieder gelöst wird, bevor der Rolladenkasten zusammen mit der Einbauhilfe im Sinne des Pfeiles L über die Rollandenführungsleisten hinweg verlagert wird, bis der Rolladenaustrittsschlitz im Boden des Rolladenkastens mit den Rolladenführungen in den Rolladenführungsleisten fluchtet. In diesem Fall ist es erforderlich, daß die Einbauhilfen entweder von Hause aus länger ausgelegt sind als der Rolladenkasten tief ist oder aber, daß die Montagehilfen teleskopierbar sind, wie das in Figur 22 angedeutet ist.

## Patentansprüche

1. Außenrolladen, bestehend aus an den Leibungen oder angrenzend an die Leibungen an der Außenwand befestigbaren Rolladenführungsleisten (z. B. 11, 12) und aus einem auf den Leisten (11, 12) aufsitzenden, aus Wangen, Boden, Rückwand- und Frontwandverkleidung sowie Abdeckung gebildeten, die Rolladenwelle mit der Gurtrolle aufnehmenden Rolladenkasten (17), dessen in seinem Boden befindlicher Rollenaustrittsschlitz in die in den Rolladenführungsleisten (11, 12) befindlichen Führungen (z. B. 111) übergeht, sowie aus der in dem Rolladenkasten (17) untergebrachten Rolladen-Gurteinheit, dadurch gekennzeichnet, daß die aus einem rechteckigen, mit einem von der Innenseite der Fensteröffnung her zugänglichen Rücksprung (111) für den Rolladen versehenen Profil bestehenden Rolladenführungsleisten (11, 12) mit einer sich über die Länge der Leisten (11, 12) erstreckenden, von der Wetterseite her zugänglichen Aufnahme (112, 122) versehen sind, in denen sich jeweils eine der jeweiligen Wange des Rolladenkastens zugeordnete Montagehilfe (z. B. 14) senkrecht zur Leiste (11, 12) unlösbar führt (z. B. 141, 142, 143), mit denen der Rolladenkasten (17) am Fenster mit der Maßgabe der Verlagerbarkeit des in Einbauhöhe befindlichen Rolladenkastens (17) über die Rolladenführungsleisten (11, 12) bis zum Fluchten des im Boden des Rolladenkastens (17) befindlichen Rolladenaustrittsschlitzes mit den Rolladenführungen (z. B. 111) in den Rolladenführungsleisten (11, 12) überhebbar ist.

2. Außenrolladen nach Anspruch 1, dadurch gekennzeichnet, daß die Montagehilfe eine gegen die Wange des Rolladenkastens (17) zur Anlage kommende Platte (z. B. 14) ist.

3. Außenrolladen nach Anspruch 1, dadurch gekennzeichnet, daß die Montagehilfe eine den Rolladenkasten (17) an der Stirnseite unterfangende Konsole (z. B. 144) ist (Fig. 11).

4. Außenrolladen nach Anspruch 3, dadurch gekennzeichnet, daß die Konsole (144) Bestandteil der gegen die Wange des Rolladenkastens (17) zur Anlage kommenden Platte (14) ist (z. B. Fig. 6).

5. Außenrolladen nach einem der Ansprüche 1, 3 und 4, dadurch gekennzeichnet, daß die Führung der Montagehilfe (z. B. 444) in der Rolladenführungsleiste (z. B. 41) von einem sich über die Breite bzw. Tiefe der Platte bzw. Konsole (444) erstreckenden, nach unten vorspringenden Steg (441) gebildet wird (z. B. Fig. 20).

6. Außenrolladen nach einem der Ansprüche 1, 2 und 4, dadurch gekennzeichnet, daß die Führung der Montagehilfe (z. B. 14) in der Rolladenführungsleiste (z. B. 11) von einem vom hinteren Bereich der Platte (14) ausgehenden, sich nach unten erstreckenden Schwert (141) gebildet wird (z. B. Fig. 1).

7. Außenrolladen nach Anspruch 6 mit einer aus Platte (14) und Konsole (144) bestehenden Montagehilfe, dadurch gekennzeichnet, daß die Konsole (144) der Tiefe der Rolladenführungsleiste (z. B. 11) entsprechend ausgeklinkt ist.

8. Außenrolladen nach Anspruch 7, dadurch gekennzeichnet, daß der ausgeklinkte Teil (146) der Konsole (144) eine Befestigungslasche bildend nach unten weggebogen ist (z. B. Fig. 6).

9. Außenrolladen nach einem der Ansprüche 1, 2 und 4 bis 8, dadurch gekennzeichnet, daß die sich über die Höhe des Rolladenkastens (17) erstreckende Montageplatte (z. B. 14) an ihrer Oberkante mit gegen die Abdeckung des Rolladenkastens (17) abbiegbaren Befestigungslaschen (16) versehen ist (z. B. Fig. 6).

10. Außenrolladen nach einem der Ansprüche 3 bis 9, dadurch gekennzeichnet, daß die den Rolladenkasten (17) unterfangende Konsole (z. B. 244) mit Langlöchern (2441) zur vorübergehenden und bleibenden Fixierung (28, 28') des Rolladenkastens (17) in verschiedenen Positionierungen des Rolladenkastens (17) gegenüber der Montagehilfe versehen ist (z. B. Fig. 13).

11. Außenrolladen nach einem der Ansprüche 1 bis 5, und 7 bis 10, dadurch gekennzeichnet, daß das sich durch den den Zutritt zur Aufnahme in der Rolladenführungsleiste (z. B. 21) bildenden Schlitz (212) erstreckende Ende des Führungssteges (214) der Montagehilfe (24) eine Verhakung der Montagehilfe (24) in der dementsprechend ausgebildeten Aufnahme ergebend ausgebildet ist (Fig. 13-19).

12. Außenrolladen nach einem der Ansprüche 1 bis 5 und 7 bis 10, dadurch gekennzeichnet, daß die durch einen wetterseitigen Schlitz (z. B. 112) in der Rolladenführungsleiste (11) zugängliche Aufnahme für den Führungssteg (141) der Montagehilfe (14) in der Rolladenführungsleiste (11) wetterseitig mit einem sich über die Länge der Leiste (11) erstreckenden Rücksprung versehen ist, und der Führungssteg (141) endseitig mit einer sich in den Rücksprung hinein erstrekkenden, im Rücksprung drehbeweglichen Entnahmesperre (142) versehen ist (z. B. Fig. 4).

13. Außenrolladen nach Anspruch 12, dadurch gekennzeichnet, daß die von der Wetterseite her durch einen sich über die Länge der Rolladenführungsleiste (41) erstreckenden Schlitz (412) zugängliche Aufnahme für den Führungssted (441) einschließlich der dem Führungssteg (441) zugeordneten Entnahmesperre (442) für die Montagehilfe (444) im oberen Endbereich zur Rückseite hin durchgängig (416) für den Führungssteg (441) und die Entnahmesperre (442) ist (Figuren 20 u. 21

14. Außenrolladen nach einem der Ansprüche 12 und 13, dadurch gekennzeichnet, daß am wetterseitigen Ende des Bestandteil der Montagehilfe (644) bildenden Führungssteges (641) eine Stütze (645) verschwenkbar und gegenüber dem Führungssteg (641) festlegbar abgehängt ist, die sich mit ihrem freien Ende durch den sich über die Länge der Rolladenführungsleiste (61) erstreckenden Schlitz (612) erstreckend mit einem eine Entnahmesperre bildenden Nocken (6451) in einem in der Aufnahme vorgesehenen Rücksprung führt (Figuren 22 u. 23).

15. Außenrolladen nach Anspruch 13, gekennzeichnet durch eine lösbar mit dem Führungssteg (641) und mit der Stütze (645) verbindbare Spreize (6452).

16. Außenrolladen nach Anspruch 6, dadurch gekennzeichnet, daß die durch den wetterseitigen Schlitz (z. B. 112) in der Rolladenführungsleiste (11) zugängliche Aufnahme für das Führungsschwert (141) der Montagehilfe (14) wetterseitig mit einem sich über die Länge der Leiste (11) erstreckenden Rücksprung versehen ist, das Führungsschwert (141) ausgehend von der von der Wetterseite abgekehrten Seite der Montagehilfe (14) zum freien Ende hin einfällt, endseitig mit einer sich in dem Rücksprung führenden Entnahmesperre (142) und im Abstand vom freien Ende mit einer in den Rücksprung in der Rolladenführungsleiste (11) vorspringenden Schwenkbegrenzung (143) versehen ist (z. B. Figuren 3 u. 4).

17. Außenrolladen nach einem der Ansprüche 1 bis 16, dadurch gekennzeichnet, daß die Rolladenführungsleisten (z. B. 11, 12) von Hohlprofilen gebildet werden.

18. Außenrolladen nach Anspruch 17, gekennzeichnet durch Mehrkammerhohlprofile als Rolladenführungsleisten (z. B. 11) wobei eine der Kammern durch einen sich über die Länge des Profils erstreckenden Schlitz (112) zugänglich die Aufnahme für den/das Bestandteil der Montageplatten (z. B. 14) bildenden/bildende Führungssteg/Führungsschwert (z. B. 141) bildet.

19. Außenrolladen nach Anspruch 17 oder Anspruch 18, dadurch gekennzeichnet, daß die Rolladenführungsleisten von durch Metallprofile ausgesteiften Kunststoffhohlprofilen gebildet wird (z. B. Fig. 18).

20. Verfahren zur Montage von Außenrolladen nach einem der Ansprüche 1 bis 9 und 12 bis 16, dadurch gekennzeichnet, daß die mit den Montagehilfen versehenen Rolladenführungsleisten an den Leibungen des mit dem Rolladen zu versehenden Fensters unter Belassung hinreichenden Freiraums zwischen Rolladenführungsleisten und Fenstersturz für den Rolladenkasten oder aber angrenzend an die Leibungen an der Außenwand befestigt werden, der Rolladenkasten einschließlich der Rolladen-Gurteinheit an den auf die Fensterbrüstung abgesenkten Montagehilfen bleibend befestigt wird, der Rolladenkasten mit den sich in den Rolladenführungsleisten führenden Montagehilfen zum oberen Ende der Rolladenführungsleisten hin überhoben wird, der Rolladenkasten über die Rolladenführungsleisten bis zum Fluchten des Rolladenaustrittsschlitzes im Boden des Rolladenkastens mit den Rolladenführungen in den Rolladenführungsleisten verlagert wird und die Montagehilfen in der Einbauendlage des Rolladenkastens gegenüber den Rolladenführungsleisten fixiert werden.

21. Verfahren zur Montage eines Außenrolladens nach einem der Ansprüche 10 und 11, dadurch gekennzeichnet, daß die mit den Montagehilfen versehene Rolladenführungsleisten an den Leibungen des mit dem Rolladen zu versehenen Fensters unter Belassung hinreichenden Freiraums zwischen Rolladenführungsleisten und Fenstersturz für den Rolladenkasten oder aber angrenzend an die Leibungen an der Außenwand befestigt werden, der Rolladenkasten einschließlich der Rolladen-Gurteinheit an den auf die Fensterbrüstung abgesenkten Montagehilfen mittels durch in Bestandteil der Montagehilfen bildenden Konsolen vorgesehenen Langlöchern in den Boden des Rolladenkastens gezogener Befestigungsschrauben zunächst vorübergehend befestigt wird, der Rolladenkasten mit den sich in den Rolladenführungsleisten führenden Montagehilfen zum oberen Ende der Rolladenführungsleisten hin überhoben wird, die Montagehilfen an den Rolladenführungsleisten bleibend fixiert werden, der Rolladenkasten nach Lockerung der Befestigung auf den Konsolen über die Rolladenführungsleisten bis zum Fluchten des Rolladenaustrittsschlitzes im Boden des Rolladenkastens mit den Rolladenführungen in den Rolladenführungsleisten verlagert und schließlich bleibend an den Bestandteil der Montagehilfe bildenden Konsolen fixiert wird.

## Claims

1. External roller blind, comprising roller blind guide rails (e. g. 11, 12), which are mountable on the inner faces or are mountable on the external wall so as to be adjacent to the inner faces, a roller blind box (17), which is situated on the rails (11, 12) and is formed from side walls, a base, a rear wall facing, a front wall facing and a covering, and accommodates the roller blind shaft together with the belt roller, the roller discharge slot in said roller blind box being provided in its base and extending into the guide members (e. g. 111) situated in the roller blind guide rails (11, 12), and the roller blind belt unit accommodated in the roller blind box (17), characterised in that the roller blind guide rails (11, 12), are formed from a rectangular profile provided with a return mechanism (111) for the roller blind, which profile is accessible from the inside of the window aperture, and are provided with a receiver means (112, 122), which extends over the length of the rails (11, 12) and is accessible from the weather side ; a mounting aid (e. g. 14), which is associated with the respective side wall of the roller blind box, extending non-detachably (e. g. 141. 142. 143) in said rails perpendicular to the rail (11, 12), whereby the roller blind box (17) at the window, depending on the displaceability of the roller blind box (17) situated at the installation level, is raisable over the roller blind guide rails (11, 12) until the roller blind discharge slot, provided in the base of the roller blind box (17), is in alignment with the roller blind guide members (e. g. 111) in the roller blind guide rails (11, 12).

2. External roller blind according to claim 1, characterised in that the mounting aid is a plate (e. g. 14) which comes to about against the side wall of the roller blind box (17).

3. External roller blind according to claim 1, characterised in that the mounting aid is a bracket (e. g. 144), which engages beneath the roller blind box (17) at the end face (Fig. 11).

4. External roller blind according to claim 3, characterised in that the bracket (144) forms part of the plate (14), which comes to about against the side wall of the roller blind box (17) (e. g. Fig. 6).

5. External roller blind according to any of claims 1, 3 and 4, characterised in that the guide means for the mounting aid (e. g. 444) in the roller blind guide rail (e. g. 41) is formed from a downwardly protruding web (441) which extends over the width or depth of the plate or bracket (444) respectively (e. g. Fig. 20).

6. External roller blind according to any of claims 1, 2 and 4, characterised in that the guide means for the mounting aid (e. g. 14) in the roller blind guide rail (e. g. 11) is formed from a downwardly extending web (141) which extends from the rear region of the plate (14) (e. g. Fig. 1).

7. External roller blind according to claim 6, comprising a mounting aid formed from plate (14) and bracket (144), characterised in that the bracket (144) is disengaged in accordance with the depth of the roller blind guide rail (e. g. 11).

8. External roller blind according to claim 7, characterised in that the disengaged portion (146) of the bracket (144) is bent downwardly to form a securing lug (e. g. Fig. 6).

9. External roller blind according to any of claims 1, 2 and 4 to 8, characterised in that the mounting plate (e. g. 14), which extends over the height of the roller blind box (17), is provided at its upper edge with securing lugs (16) which can be bent over towards the covering of the roller blind box (17) (e. g. Fig. 6).

10. External roller blind according to any of claims 3 to 9, characterised in that the bracket (e. g. 244), which engages beneath the roller blind box (17), is provided with elongate slots (2441) for the temporary and permanent fixing (28, 28') of the roller blind box (17) in different positions of the roller blind box (17) relative to the mounting aid (e. g. Fig. 13).

11. External roller blind according to any of claims 1 to 5, and 7 to 10, characterised in that the end of the guide web (214) of the mounting aid (24), extending through the slot (212), which forms the entrance to the receiver means in the roller blind guide rail (e. g. 21 is adapted so as to hook the mounting aid (24) in the appropriately shaped receiver means (Figs. 13-19).

12. External roller blind according to any of claims 1 to 5 and 7 to 10, characterised in that the receiver means for the guide web (141) of the mounting aid (14) in the roller blind guide rail (11), which receiver means is accessible through a slot (e. g. 112) on the weather side in the roller blind guide rail (11), is provided on the weather side with a return mechanism which extends over the length of the rail (11). and the end of the guide web (141) is provided with a release lock (142) which extends into the return mechanisms and is rotatably displaceable in the return mechanism (e. g. Fig. 4).

13. External roller blind according to claim 12, characterised in that the receiver means for the guide web (441), including the release lock (442), which is associated with the guide web (441), for the mounting aid (444) in the upper end region, is accessible from the weather side through a slot (412), which extends over the length of the roller blind guide rail (41), and the receiver means extends through (416) to the rear end for the guide web (441) and the release lock (442) (Figures 20 and 21).

14. External roller blind according to any of claims 12 and 13, characterised in that a support (645) is suspended on the weather side end of the guide web (641), forming part of the mounting aid (644), so as to be pivotable and so as to be securable opposite the guide web (641), which support extends, with its free end, through the slot (612), extending over the length of the roller blind guide rail (61), with a cam (6451), forming a release lock, in a return mechanism provided in the receiver means (Figures 22 and 23).

15. External roller blind according to claim 13, characterised by a strut (6452), which is detachably connectable to the guide web (641) and to the support (645).

16. External roller blind according to claim 6, characterised in that the receiver means for the guide web (141) of the mounting aid (14), which receiver means is accessible through the slot (e. g. 112) on the weather side in the roller blind guide rail (11), is provided on the weather side with a return mechanism, which extends over the length of the rail (11), the guide web (141) extends from the side of the mounting aid (14) remote from the weather side to the free end, it is provided on one end with a release lock (142), which extends in the return mechanism, and, at a spacing from the free end, the web is provided with a pivotal limiting means (143) which protrudes into the return mechanism in the roller blind guide rail (11) (e. g. Figures 3 and 4).

17. External roller blind according to any of claims 1 to 16, characterised in that the roller blind guide rails (e. g. 11, 12) are formed by hollow profiles.

18. External roller blind according to claim 17. characterised by multi-chambered hollow profiles, which serve as roller blind guide rails (e. g. 11), one of the chambers being accessible through a slot (112) extending over the length of the profile and forming the receiver means for the guide web (e. g. 141), forming part of the mounting plates (e. g. 14).

19. External roller blind according to claim 17 or claim 18. characterised in that the roller blind guide rails are formed by plastics material hollow profiles which are reinforced by metal profiles (e. g. Fig. 18).

20. Method of mounting external roller blinds according to any of claims 1 to 9 and 12 to 16, characterised in that the roller blind guide rails, provided with the mounting aids, are mounted on the inner faces of the window, which is to be provided with the roller blind, leaving sufficient clearance between roller blind guide rails and window lintel for the roller blind box or, alternatively, the guide rails are mounted on the external wall so as to be adjacent to the inner faces, the roller blind box, including the roller blind belt unit, being permanently mounted on the mounting aids, which have been lowered onto the window-ledge, the roller blind box is then raised towards the upper end of the roller blind guide rails by the mounting aids extending in the roller blind guide rails, the roller blind box is then displaced over the roller blind guide rails until the roller blind discharge slot in the base of the roller blind box is in alignment with the roller blind guide members in the roller blind guide rails, and the mounting aids in the installed end position of the roller blind box are fixed relative to the roller blind guide rails.

21. Method of mounting an external roller blind according to any of claims 10 and 11, characterised in that the roller blind guide rails, provided with the mounting aids, are mounted on the inner faces of the window, which is to be provided with the roller blind, leaving sufficient clearance between roller blind guide rails and window lintel for the roller blind box or, alternatively, the guide rails are mounted on the external wall so as to be adjacent to the inner faces, the roller blind box, including the roller blind belt unit, is initially mounted temporarily on the mounting aids, which have been lowered onto the window-ledge, by means of securing screws, which are passed through elongate slots provided in brackets forming part of the mounting aids, and into the base of the roller blind box, the roller blind box is then raised by the mounting aids, extending in the roller blind guide rails, towards the upper end of the roller blind guide rails, the mounting aids are then permanently fixed on the roller blind guide rails, the roller blind box is displaced, after the fastening on the brackets has been loosened, over the roller blind guide rails until the roller blind discharge slot in the base of the roller blind box is in alingment with the roller blind guide members in the roller blind guide rails, and said box is finally fixed permanently on the brackets forming part of the mounting aid.

## Revendications

1. Volet roulant extérieur se composant de baguettes de guidage (par exemple 11. 12) pouvant être fixées sur les embrasures de fenêtre, ou près de ces dernières, sur la paroi extérieure, et d'un caisson (17) s'appuyant sur les baguettes (11, 12) et constitué par des joues, une paroi dorsale, de fond et frontale et recevant l'arbre d'enroulement de volet avec le tambour de sangle, dont la fente de sortie de volet roulant se trouvant dans son fond se transforme en guidages (par exemple 111) se trouvant sur les baguettes de guidage (11, 12), ainsi que d'un ensemble volet roulant-sangle inséré dans le caisson de volet roulant (17), caractérisé en ce que les baguettes de volet roulant, constituées d'un profilé de section rectangulaire comprenant un retrait (111) accessible du côté intérieur de l'ouverture de fenêtre, pour le volet roulant, sont munies de cavités de réception s'étendant sur la longueur des baguettes accessibles du côté exposé aux intempéries (112, 122), dans chacune desquelles est guidé, de façon à ne pas pouvoir se dégager (par exemple 141, 142, 143) l'accessoire de montage (par exemple 14) associé à chacune des joues du caisson de volet roulant, perpendiculairement aux baguettes (11, 12), avec lesquelles le caisson (17) peut être relevé avec la condition de possibilité de déplacement du caisson (17) se trouvant à la hauteur du montage sur les baguettes de guidage (11, 12) jusqu'à l'alignement de la fente de sortie du volet se trouvant dans le fond du caisson (17) avec les guidages (par exemple 111) sur les baguettes de guidage (11, 12).

2. Volet roulant extérieur selon la revendication 1, caractérisé en ce que l'accessoire de montage est une plaque (par exemple 14) venant contre les joues du caisson (17) pour la mise en place.

3. Volet roulant extérieur selon la revendication 1, caractérisé en ce que l'accessoire de montage est un entablement (par exemple 144) venant en dessous du caisson (17) sur le côté frontal.

4. Volet roulant extérieur selon la revendication 3, caractérisé en ce que l'entablement (144) est une partie constitutive de la plaque (14) venant contre les joues du caisson de volet roulant (17) pour la mise en place (par exemple figure 6).

5. Volet roulant extérieur selon l'une des revendications 1, 3 et 4, caractérisé en ce que le guidage de l'accessoire de montage (par exemple 444) sur les baguettes de guidage (par exemple 41) est formé d'une entretoise (441) faisant saillie vers le bas s'étendant sur la largeur ou la profondeur de la plaque (14) ou de l'entablement (444) (par exemple figure 20).

6. Volet roulant extérieur selon l'une des revendications 1, 2 et 4, caractérisé en ce que le guidage de l'accessoire de montage (par exemple 14) sur les baguettes de guidage (par exemple 11) est formé d'une lame (141) s'étendant vers le bas faisant saillie sur la zone arrière de la plaque (14) (par exemple figure 1).

7. Volet roulant extérieur selon la revendication 6, comportant un accessoire de montage se composant d'une plaque (14) et d'un entablement (144) caractérisé en ce que l'entablement (144) se déclenche de façon correspondant à la profondeur des baguettes de guidage (par exemple 11).

8. Volet roulant extérieur selon la revendication 7, caractérisé en ce que la partie déclenchée (146) de l'entablement (144) est recourbée vers le bas en formant une patte de fixation.

9. Volet roulant extérieur selon l'une des revendications 1, 2 et 4 à 8, caractérisé en ce que la plaque de montage (par exemple 14) s'étendant sur la hauteur du caisson (17) est munie sur sa bordure supérieure de pattes de fixation (16) repliables contre le couvercle du caisson (17) (par exemple figure 6).

10. Volet roulant extérieur selon l'une des revendications 3 à 9, caractérisé en ce que l'entablement (par exemple 244) prenant le caisson (17) par dessous, est muni de trous allongés (2441) pour une fixation (28, 28') provisoire et permanente du caisson (17) en différentes positions de ce dernier contre l'accessoire de montage (par exemple figure 13).

11. Volet roulant extérieur selon l'une des revendications 1 à 5 et 7 à 10, caractérisé en ce que l'extrémité de l'entretoise de guidage (214) de l'accessoire de montage (24) s'étendant à travers la fente (212) formant l'entrée pour la réception dans les baguettes de guidage est constituée de façon à donner un accrochage de l'accessoire de montage (24) dans la cavité conformée en conséquence (figures 13 à 19).

12. Volet roulant extérieur selon l'une des revendications 1 à 5 et 7 à 10, caractérisé en ce que la cavité accessible dans la baguette de guidage (11) par une fente (par exemple 112) du côté exposé aux intempéries pour l'entretoise de guidage (141) de l'accessoire de montage (14) sur les baguettes de guidage (11) est munie du côté exposé aux intempéries d'un retrait sur la longueur de la baguette (11) et l'entretoise de guidage (141) est munie, du côté de l'extrémité, d'un verrou d'extraction pouvant tourner dans la partie en retrait s'étendant dans cette dernière (par exemple figure 4).

13. Volet roulant extérieur selon la revendication 12, caractérisé en ce que la cavité pour l'entretoise (441) accessible du côté exposé aux intempéries à travers une fente (412) s'étendant sur la longueur de la baguette de guidage (41) y compris le verrou d'extraction (442) pour l'accessoire de montage (444) associé à l'entretoise (441) dans la zone d'extrémité supérieure accessible (416) du côté arrière pour l'entretoise de guidage (441) et le verrou d'extraction (442) (figures 20 et 21).

14. Volet roulant extérieur selon l'une des revendications 12 et 13, caractérisé en ce qu'à l'extrémité de la partie constitutive de l'accessoire de montage (644) formant entretoise de guidage (641) du côté exposé aux intempéries est suspendu de façon renforcée un appui (645) de façon à pouvoir basculer et contre l'entretoise de guidage (441), qui par son extrémité libre se guide à travers une fente (612) s'étendant sur la longueur de la baguette de guidage du volet roulant avec une came (6451) formant un verrou d'extraction dans une partie en retrait prévue dans la cavité (figures 22 et 23).

15. Volet roulant extérieur selon la revendication 13, caractérisé par une jambe de force (6452) pouvant être reliée de façon amovible à l'entretoise de guidage (641) et à l'appui (645).

16. Volet roulant extérieur selon la revendication 6, caractérisé en ce que la cavité pour la lame de guidage (141) de l'accessoire de montage (14) accessible à travers une fente (par exemple (112) du côté exposé aux intempéries est munie de ce même côté d'une partie en retrait s'étendant sur la longueur de la baguette, la lame de guidage (141) sortant du côté de l'accessoire de montage (14) orientée du côté exposé aux intempéries pénètre vers l'extrémité libre, du côté extrémité avec un verrou d'extraction (142) conduisant dans la partie en retrait et est munie dans l'intervalle de l'extrémité libre d'une limitation de basculement (143) faisant saillie dans la partie en retrait dans la baguette de guidage (11).

17. Volet roulant extérieur selon l'une des revendications 1 à 16, caractérisé en ce que les baguettes de guidage sont constituées de profilés creux (par exemple 11, 12).

18. Volet roulant extérieur selon la revendication 17, caractérisé par des profilés creux à plusieurs cellules en tant que baguettes de guidage (par exemple 11), l'une des cellules formant la cavité accessible par une fente (112) s'étendant sur la longueur du profilé pour la ou les parties constitutives des plaques de montage (par exemple 14) formant l'entretoise ou la lame de guidage (par exemple 141).

19. Volet roulant extérieur selon la revendication 17 ou la revendication 18, caractérisé en ce que les baguettes de guidage sont constituées de profilés creux en matière synthétiques raidis par profilés métalliques.

20. Procédé de montage de volet roulant extérieur selon l'une des revendications 1 à 9 et 12 à 16, caractérisé en ce que les baguettes de guidage comportant des accessoires de montage sur les embrasures de la fenêtre à équiper du volet roulant en ménageant un espace libre suffisant entre les baguettes de guidage et l'appui de fenêtre pour le caisson ou cependant de façon voisine sont fixés sur les embrasures sur la paroi extérieure, le caisson, y compris l'ensemble sangle-volet roulant est fixé à demeure sur les accessoires de montage plongeant sur l'appui de fenêtre, le caisson est relevé grâce à l'accessoire de montage se guidant sur les baguettes de guidage vers l'extrémité supérieure de ces dernières, le caisson de volet roulant est déplacé sur ces baguettes de guidage jusqu'à s'aligner sur la fente de sortie du volet dans le fond du caisson avec les guidages de volet roulant dans les baguettes de guidage et les accessoires de montage sont fixés en position de montage du caisson contre les baguettes de guidage.

21. Procédé de montage d'un volet roulant extérieur selon les revendications 10 et 11, caractérisé en ce que les baguettes de guidage de volet roulant munies des accessoires de montage sont fixées sur les embrasures des fenêtres à équiper du volet roulant en laissant un espace libre suffisant entre les baguettes de guidage et le linteau pour le caisson ou cependant sont fixées de façon voisine sur les embrasures sur la paroi extérieure, le caisson, y compris l'ensemble sangle-volet roulant est fixé provisoirement en premier lieu par des vis de fixation passant à travers le fond du caisson sur l'accessoire de montage plongeant vers l'appui de fenêtre à travers des trous allongés dans la partie constitutive de l'entablement formant accessoire de montage, le caisson est relevé vers l'extrémité supérieure des baguettes de guidage par les accessoires de montage se guidant sur ces baguettes, les accessoires de montage sont fixés à demeure sur les baguettes de guidage, le caisson après blocage de la fixation sur les entablements par les baguettes de guidage jusqu'à alignement de la fente de sortie du volet roulant dans le fond du caisson avec les guidages sur les baguettes de guidage, est déplacé et ensuite est fixé à demeure sur la partie constitutive de l'entablement formant l'accessoire de montage.
